# EUROPÄISCHE PATENTSCHRIFT

(11) **EP 0 294 408 B1**
(45) Veröffentlichungstag und Bekanntmachung des Hinweises auf die Patenterteilung: **02.05.1991**
(21) Anmeldenummer: 87907934.1
(22) Anmeldetag: 08.12.1987
(51) Int. Cl.: B65H 54/28, B65H 54/38, F16H 19/06

(54) **CHANGIEREINRICHTUNG**
CROSS-WINDING DEVICE
DISPOSITIF D'ENSOUPLAGE CROISE

(30) Priorität: 08.12.1986 DE 3641847; 18.12.1986 DE 3643229; 07.08.1987 DE 3726281
(43) Veröffentlichungstag der Anmeldung: 14.12.1988
(73) Patentinhaber: BARMAG AG, D-42862 Remscheid (DE)
(72) Erfinder: SCHIPPERS, Heinz, D-5630 Remscheid-Lennep 11 (DE); LENK, Erich, D-5630 Remscheid-Lennep 11 (DE); RUNKEL, Walter, D-5630 Remscheid-Lennep 11 (DE); BARTKOWIAK, Klaus, D-4690 Herne 1 (DE)
(74) Vertreter: Pfingsten, Dieter, Dipl.-Ing.
(86) Internationale Anmeldenummer: DE8700582
(87) Internationale Veröffentlichungsnummer: WO8804273

(56) Entgegenhaltungen:
- EP-A- 0 027 173
- CH-A- 433 892
- CH-A- 523 840
- DE-A- 2 855 616
- FR-A- 2 320 472
- US-A- 2 415 233
- US-A- 2 462 060
- US-A- 2 911 835
- US-A- 3 029 649
- IBM Technical Disclosure Bulletin, Band 16, Nr. 1, Juni 1973, IBM Corporation, (US) G. Beaujeu: "Reciprocating mechanism", Seiten 239-240, siehe das ganze Dokument

## Beschreibung

Die Erfindung betrifft ein Verfahren nach dem Oberbegriff des Anspruchs 1.

Das Verfahren nach dem Oberbegriff von Anspruch 1 wird als "Wobbelung" bezeichnet. Dieses Verfahren hat den Nachteil, daß durch die Spiegelstörung die Aufwickelgeschwindigkeit, die die geometrische Summe von Umfangsgeschwindigkeit der Spule und Changiergeschwindigkeit ist, verändert wird. Ein solches Verfahren ist z.B. durch DE-OS 28 55 616 = US- 4,296,889 bekannt (Bag. 1100).

Durch DE-PS 19 16 580 = US- 3,730,448 (Bag. 666) ist es bekannt, beim Herstellen einer Kreuzspule periodisch eine Hubverkürzung durchzuführen (Atmung). Bei diesem Verfahren wird dem Changierantrieb, einer Nutenwalze, der stets dieselbe Hublänge überfährt, eine Zusatzgeschwindigkeit positiv oder negativ überlagert. Daher überfährt der Changierfadenführer die ihm zugewiesene Hubstrecke zwar mit derselben Changierfrequenz, jedoch einer gänderten Changiergeschwindigkeit, wenn der Changierhub geändert wird. Das Verfahren der periodischen Hubänderung (Atmung) dient ebenfalls dem Aufbau einer exakt zylindrischen Spule mit geraden Stirnflächen oder schrägen Stirnflächen (bikonische Spule). Auch bei diesem Verfahren entsteht durch die Änderung der Changiergeschwindigkeit eine Änderung der Aufwickelgeschwindigkeit und damit eine Änderung der Fadenspannung.

Zur Vermeidung unzulässiger Änderungen der Fadenspannung wird durch EP 27 173 vorgeschlagen, daß die Spiegelstörung und die Atmung synchron erfolgen. Hierdurch wird die Änderung der Changiergeschwindigkeit zum Zwecke der Spiegelstörung durch die Änderung der Changiergeschwindigkeit zum Zwecke der Atmung weitgehend kompensiert. Das letztgenannte Verfahren ist durch EP 85109799 zur Perfektion weiterentwickelt, so daß gleichmäßig zylindrische Spulen aufgebaut werden können, von denen der Faden mit Abzugsgeschwindigkeiten von mehr als 1000 m/min fehlerfrei abgezogen werden kann.

Der Erfindung liegt die Aufgabe zugrunde, ein Verfahren anzugeben, mit dem bei der Herstellung von Kreuzspulen mit hohen Aufwickel- und Changiergeschwindigkeiten Spiegelstörungen durch Änderung allein der Hublänge oder der Changiergeschwindigkeit ohne unzulässige Änderung der Fadenspannung erreichbar sind. Sie wird bei einem Verfahren nach dem Oberbegriff von Anspruch 1 durch das Anspruchskennzeichen gelöst.

Durch die Erfindung nach dem Kennzeichen des Anspruchs 1 entsteht ein Verfahren, bei dem durch Spiegelstörung und Atmung keine Änderung der Changiergeschwindigkeit entsteht. Spiegelstörung und Atmung bedingen sich gegenseitig. Daher sind Maßnahmen zur Synchronisierung, die bei den bekannten Verfahren und Vorrichtungen einen erheblichen mechanischen und elektronischen Aufwand erfordern, nicht notwendig. Das Verfahren nach Anspruch 1 hat den Vorteil, daß der Faden ohne Entstehung von Spiegeln mit gleichbleibender und optimierter Fadenspannung aufgewickelt werden kann. Es können beliebige Atmungsverfahren angewandt werden, z.B. eine Atmung nach der EP-A 87 101028 (Bag. 1509).

Es kann aus maschinentechnischen oder elektrotechnischen oder textiltechnischen Gründen zweckmäßig oder notwendig sein, zwischen den Takten der Hubverkürzung einen Ruhetakt einzulegen, in dem keine Hubverkürzung erfolgt. Während dieser Ruhetakte besteht die Gefahr der Spiegelbildung. Es wird daher vorgeschlagen, daß während dieser Ruhetakte eine Spiegelstörung durch Änderung der Changiergeschwindigkeit erfolgt (Anspruch 2).

Anhand der beigegebenen Zeichnung wird eine zur Durchführung des erfindungsgemäßen Verfahrens geeignete Changiereinrichtung näher erläutert.

Es zeigen:
Fig. 1 die schematische Darstellung einer mehrstelligen Aufspuleinrichtung mit Einrichtungen zur Spiegelstörung durch Atmung;
Fig. 2 Schema einer mehrstelligen Aufspuleinrichtung mit einer Changiereinrichtung mit zwei getrennt antreibbaren endlosen Antriebsriemen;
Fig. 3 die schematische Aufsicht auf eine einer Aufspulstelle nach Fig. 1 zugeordneten Changiereinrichtung;
Fig. 4 Hub-Zeit-Diagramm für die Spiegelstörung durch Atmung der Changierung bei gleichbleibender Changiergeschwindigkeit;
Fig. 5 Hub-Zeit-Diagramm für Spiegelstörung bei gleichbleibender Hublänge und zeitweiliger Änderung der Changiergeschwindigkeit.

In den Fig. 1 und 2 sind schematisch Aufspulmaschinen mit mehreren Spulstellen gezeigt. In Fig. 1 werden mehrere Fäden 8 von einem Lieferwerk 47 und einem Fadenführer 49 zu ihrer jeweiligen Aufspulstelle geleitet. Der endlos umlaufende Riemen 1 erstreckt sich über drei Aufspulstellen. Die Riemenscheibe 2 wird durch Motor 55 angetrieben. An einer als Geradführung dienenden Stange, die sich über die drei Aufspulstellen erstreckt, sind für jede Aufspulstelle ein Schlitten 5 mit einem Changierfadenführer 7 beweglich geführt. Die Umschaltung des Greiferantriebes erfolgt durch die Anschläge 23.L und 23.R, die jeweils für sich auf Trägern angeordnet und durch eine Gewindespindel 29 angetrieben werden können. Der Antrieb der Gewindespindeln erfolgt durch Motor 64 und eine Vorgelegewelle 65 sowie Zahnradpaarungen 56. Der Faden wird auf der Spule 57, die frei drehbar gelagert ist, aufgewickelt. Die Spule wird an ihrem Umfang durch Treibwalzen 58 angetrieben. Die Treibwalzen 58 der drei Aufspulstellen werden gemeinsam durch Motor 59 angetrieben. Im übrigen kann als Changiereinrichtung eines der Ausführungsbeispiele dieser Erfindung dienen.

Das Ausführungsbeispiel nach Fig. 2 ist eine Aufsicht. Die Aufspulmaschine kann im wesentlichen derjenigen nach Fig. 1 entsprechen. Hier erfolgt jedoch der Antrieb der Changiereinrichtungen nicht durch einen, sondern durch zwei endlos umlaufende Riemen 1.1 und 1.2. Jeder dieser Riemen wird durch einen Motor 55.1 und 55.2 angetrieben. Durch Frequenzgeneratoren 60, 61 können die Motoren mit unterschiedlicher Drehzahl und die Riemen mit unterschiedlicher Geschwindigkeit angetrieben werden. Die Schlitten 5, die jeder Aufpulstelle zugeordnet sind, werden von jeweils einem der Riementrume angetrieben, wobei die beiden zum Antrieb bestimmten Riementrume entgegengesetzte Bewegungsrichtung 4.1 und 4.2 haben. Die ortsfesten Anschläge 23.L und 23.R sind jeweils nur als Anschlagkurven gestrichelt eingezeichnet. Im übrigen kann auf die Beschreibung zur Fig. 1 Bezug genommen werden.

Zu Fig. 3:

Ein umlaufender Riemen 1 ist zwischen zwei Rollen 2 und 3 aufgespannt und läuft mit Richtung 4 um. Ein Schlitten 5 ist auf Geradführungen 6 zwischen den beiden parallelen Riementrumen geradgeführt und besitzt einen Changierfadenführer 7, in dem der Faden 8, der senkrecht zur Bildebene läuft, geführt wird.

An dem Schlitten ist zwischen den beiden Riementrumen der Mitnahme- und Umkehrmechanismus befestigt. Eine feste Greifbacke 9.L ist außerhalb und eng benachbart zu dem nach links laufenden Riemenstück an dem Schlitten 5 befestigt. An dem Bock 10.L ist die Kniehebelfeder 11.L einseitig eingespannt. Der Bock 10.L ist am Schlitten im Bereich des nach rechts laufenden Riementrums gelagert. Am freien Ende der Kniehebelfeder 11.L ist der bewegliche Greifer 12.L angebracht. Die Kniehebelfeder 11.L ist mit einer Krümmung geformt. Sie ist so lang, daß der bewegliche Greifer 12.L den Riementrum in der Ruhelage der Kniehebelfeder 11.L nicht berührt. Für den Rechtslauf sind dieselben Elemente 9.R bis 12.R vorgesehen, jedoch seitenvertauscht.

Auf dem zentralen Zapfen 13, der genau mittig zwischen den oben zitierten Mitnahmeelementen 9 bis 12 liegt, sind zwei Scheiben um Schwenkachse 13 frei drehbar gelagert. Die Exzenterscheibe 14 besitzt über einen Winkel von knapp 180° einen kleineren und über einen weiteren Winkel von knapp 180° einen größeren Durchmesser. Beide Umfangsbereiche sind stetig miteinander verbunden. Diese Übergänge von einem kleineren auf einen größeren Durchmesser bilden die beiden Exzenter der Exzenterscheibe, die die Streckung der Kniehebelfedern 11.L und 11.R bewirken. Auf der Exzenterscheibe 14 sitzt ein Mitnahmezapfen 15. Der Mitnahmezapfen 15 ragt durch ein kreisförmiges Langloch 16, das in die zweite sog. Schaltscheibe 17 eingebracht ist. Das Langloch 16 erstreckt sich über nur einen kurzen Umfangsbereich. Die Exzenterscheibe 14 wird durch Zugfeder 18 verspannt. Dabei ist der Anlenkpunkt 19 der Zugfeder 18 an dem Schlitten in einer Ebene angebracht, die durch den Schwenkzapfen 13 geht und senkrecht zu den Riementrumen 1 liegt. Vom Anlenkpunkt 19 am Schlitten aus betrachtet, liegt der Anlenkpunkt 15 an der Exzenterscheibe jenseits des Drehpunktes 13 der Exzenterscheibe. Daher geht die Zeder 18 bei Verdrehung der Exzenterscheibe 14 durch ihren Totpunkt.

Der Schalthebel 17 ist durch Zeder 20 verspannt. Die Zeder 20 ist wiederum zwischen dem bereits erwähnten Einspannpunkt 19 am Schlitten und andererseits an einem Einspannpunkt 21 des Schalthebels aufgespannt, der auch jenseits des Drehpunkts 13 auf einem größeren Durchmesser als der Einspannpunkt der Feder 18 an der Exzenterscheibe 14 liegt. Die Zeder 20 überfährt also beim Schwenken der Schaltscheibe auch ihre Totlage. Die Schaltscheibe 17 hat dabei eine Schaltnase 22. Die Schaltnase 22 wirkt mit Anschlägen 23.R und 23.L bei Erreichen der rechten bzw. linken Endposition des Schlittens 5 zusammen. Anschläge 24.L und 24.R dienen zum Anschlag und zur Geradführung der beweglichen Greifer 12.L bzw. 12.R.

Aus Fig. 1 ist ersichtlich, daß der Riemen 1 eine große Länge haben kann und daß zwischen den Rollen 2 und 3 eine größere Anzahl von Changiereinrichtungen, d.h. Anschläge 23.L und 23.R sowie Schlitten 5 angeordnet werden können. Die Geradführungen 6 können sich über nur eine Aufspulstelle oder auch über eine Vielzahl von Aufspulstellen erstrecken. Die Changierhublänge ist durch Veränderung der Position zumindest eines der beiden Anschläge 23.L, 23.R in Pfeilrichtung verstellbar. An den Schlitten sind beidseitig Permanentmagnete 63.L und 63.R befestigt. Diese wirken mit ortsfesten Magneten 62.L und 62.R, die in den Hubumkehrbereichen befestigt sind, zusammen.

Die Wirkungsweise:

Es ist aus Fig. 3 ersichtlich, daß der Changierschlitten 5 nach rechts fährt, da der Schlitten 5 durch die feste Greifbacke 9.R und der bewegliche Greifer 12.R am nach rechts fahrenden Riementrum festgeklemmt ist. Der Schlitten fährt so lange nach rechts, bis die Schaltnase 22 gegen den rechten Anschlag 23.R stößt. Dabei wird die Schaltnase 22 relativ zum Schlitten nach links verschwenkt. Die Exzenterscheibe 14 nimmt an dieser Schwenkbewegung zunächst nicht teil, da der Mitnahmezapfen 15 an der Exzenterscheibe in dem Langloch 16 der Schaltscheibe gleitet.

Die Schwenkbewegung des Schalthebels 17 bzw. der Schaltnase 22 wird durch die am Schlitten 5 angebrachten Anschläge 25.L und 25.R begrenzt.

Zusätzlich ist gezeigt, daß die Anschläge 23.L und 23.R auf einer Spindel 29.L und 29.R gelagert und drehgesichert sind. Die Spindeln 29 sind mit Gewinde versehen. Sie werden durch die Schrittmotoren 64.L und 64.R angetrieben. Die Schrittmotoren werden durch Speicher- und Steuereinheit 66 gesteuert, wobei beide Drehrichtungen möglich sind.

Die Schrittmotoren 64.L und 64.R können synchron oder auch einzeln derart angetrieben werden, daß sich die Anschläge 23.L und 23.R einzeln oder vorzugsweise beide synchron in Richtung auf die Hubmitte und wieder zurückbewegen. Diese Bewegung kann nach einem vorgegebenen Programm gesteuert werden. Es folgt hierdurch eine Atmung. Geeignete Gesetze zur Steuerung ergeben sich z.B. aus der EP-A 85109799, aber auch aus der noch nicht veröffentlichten deutschen Anmeldung 36 02 853 (Bag. 1509). Es wird auf diese Voranmeldungen sowie die mit deren Priorität angemeldeten Nachanmeldungen Bezug genommen. Mit den dort beschriebenen Atmungsgesetzen kann eine zylindrische Kreuzspule mit genau zylindrischem Umfang aufgebaut werden.

Das Diagramm nach Fig. 4 zeichnet auf der Ordinate den größten Changierhub H sowie den kleinsten Changierhub h auf. Die Abszisse ist die Zeitachse. Die ausgezogene Linie zeigt die Abwicklung der Changierbewegung des Changierfadenführers über den Gesamthub H auf der Zeitachse. Die gestrichelte Linie zeigt die Abwicklung der Changierbewegung über den kleinsten Hub h auf der Zeitachse. Eine Hin- und Herbewegung wird als Doppelhub bezeichnet. Die Anzahl der Doppelhübe pro Zeiteinheit wird als Doppelhubzahl oder _ in dieser Anmeldung _ als Changierfrequenz bezeichnet. Die Zeitdauer T bzw. t für eine Hin- und Herbewegung wird als Doppelhubzeit bezeichnet.

Es ist ersichtlich, daß die Doppelhubzeiten abhängig sind von der Größe des Hubes. Daher ist die Changierfrequenz 1/T bei großem Hub H geringer als die Changierfrequenz 1/t bei kleinem Changierhub h. Andererseits ist aus dem Diagramm ersichtlich, daß die Changiergeschwindigkeit dH/dT bei großem Hub H gleich der Changiergeschwindigkeit dh/dt bei kleinem Hub h ist. Durch die Atmung nach dieser Erfindung ergibt sich also keine Änderung der Changiergeschwindigkeit. Folglich bleibt die Aufwickelgeschwindigkeit und damit auch die Fadenspannung beim Aufwickeln konstant. Andererseits ist die Changierfrequenz = Doppelhubzahl maßgebend für das Entstehen von Spiegeln. Ein Spiegel erster Ordnung entsteht, wenn das Spulverhältnis (= die Windungszahl = die Kreuzungszahl) d.h. das Verhältnis Spulendrehzahl/Doppelhubzahl ganzzahlig ist. Spiegel niederer Ordnung entstehen, wenn das Spulverhältnis um einen großen Bruch mit ganzzahligem Nenner (insbesondere 1/2, 1/3, 1/4) von dem nächsten ganzzahligen Spulverhältnis abweicht. Durch die Atmungsbewegung nach dieser Erfindung sind folgende Alternativen zur Spiegelstörung oder Spiegelvermeidung denkbar: Man kann durch permanente Verkürzung des Changierhubs überhaupt vermeiden, daß während der Spulreise kritische, spiegelgefährdete Spulverhältnisse entstehen. Alternativ kann man kritische, spiegelgefährdete Spulverhältnisse schnell durchfahren. Und eine weitere Alternative besteht darin, daß man das Spulverhältnis nach Art einer Wobbelung periodisch oder aperiodisch variiert und Spiegelsymptome dadurch vermeidet, daß die spiegelgefährdeten Spulverhältnisse nur kurzzeitig durchfahren werden.

Das Diagramm nach Fig. 5 zeigt einerseits den zeitlichen Verlauf der Changierbewegung und andererseits den zeitlichen Verlauf der Changiergeschwindigkeit. Gemeinsam ist für beide Diagramme die Abszisse, die Zeitachse. Die Ordinate des unteren Teils des Diagramms gibt den Hub H bzw. h wieder. Es sei bemerkt, daß die Steigung der eingezeichneten Kurve die Changiergeschwindigkeit darstellt. Die Änderungen der Changiergeschwindigkeit, die sich aus dem oberen Teil des Diagramms ergeben, sind jedoch wegen ihrer relativ geringen Größe und wegen der verzerrten Darstellung des unteren Teils des Diagramms dort nicht sichtbar.

Aus dem unteren Teil des Diagramms ist ersichtlich, daß die Hubverkürzung während der Zeittakte TK durchgeführt wird, wobei zunächst eine lineare Verkürzung des Hubes vom Maximalhub H bis zum Minimalhub h und sodann wiederum eine lineare Verlängerung auf den Maximalhub H erfolgt. Während der Ruhezeiten TR erfolgt keine Hubverkürzung.

Aus dem oberen Teil des Diagrammes ist ersichtlich, daß die Changiergeschwindigkeit (mit der Dimension m/sec.) während der Taktzeiten mit Hubverkürzung konstant bleibt. Während der Ruhezeiten TR erfolgt eine Wobbelung. Dabei wird die Changiergeschwindigkeit periodisch oder nicht-periodisch, jedenfalls aber wiederkehrend, mit einer Änderung bis zu 10% vom Mittelwert fortlaufend verändert.

Eine derartige Wobbelung zum Zwecke der Spiegelstörung, d.h. zur Vermeidung der Spiegelsymptome ist an sich bekannt. Während der Taktzeiten mit Hubverkürzung ist eine solche Spiegelstörung _ wie bereits zuvor beschrieben _ nicht erforderlich.

## Patentansprüche

1. Verfahren zur Spiegelstörung beim Aufwickeln eines Fadens zu einer Kreuzspule mit einem Ablagewinkel von mehr als 2° durch zeitweilige Änderung der Changierfrequenz, dadurch gekennzeichnet, daß die Änderung der Changierfrequenz durch Hubverkürzung bei unveränderter Changiergeschwindigkeit erfolgt.

2. Verfahren nach Anspruch 1, dadurch gekennzeichnet, daß während der Zeiten, in denen keine Hubverkürzung erfolgt, eine Spiegelstörung durch Änderung der Changiergeschwindigkeit erfolgt.

## Claims

1. A method of ribbon breaking when winding a yarn into a cross-wound package with an angular deposit of more than 2° by temporarily varying the traversing frequency, characterised in that the traversing frequency is varied by shortening the stroke with the traversing speed unchanged.

2. A method as claimed in claim 1, characterised in that ribbon breaking is effected by varying the traversing speed during the periods in which the stroke is not shortened.

## Revendications

1. Procédé de prévention du rubanage lors de l'enroulement d'un fil pour former une bobine croisée avec un angle de dépôt de plus de 2° par variation temporaire de la fréquence de va-et-vient, caractérisé par le fait que la variation de la fréquence de va-et-vient s'effectue par raccourcissement de la course, la vitesse de va-et-vient restant la même.

2. Procédé selon la revendication 1, caractérisé par le fait que, durant les intervalles de temps auxquels le raccourcissement de course n'a pas lieu, la prévention du rubanage s'effectue par variation de la vitesse de va-et-vient.
